# EUROPÄISCHE PATENTSCHRIFT

(11) **EP 1 174 605 B1**
(45) Veröffentlichungstag und Bekanntmachung des Hinweises auf die Patenterteilung: **20.04.2005**
(21) Anmeldenummer: 01116969.5
(22) Anmeldetag: 12.07.2001
(51) Int. Cl.: F02B 67/00, F02B 67/04

(54) **Nebenabtrieb einer Brennkraftmaschine**
Drive for auxiliary apparatus for an internal combustion engine
Entrainement des auxiliaires d'un moteur à combustion interne

(30) Priorität: 21.07.2000 DE 10035546
(43) Veröffentlichungstag der Anmeldung: 23.01.2002
(73) Patentinhaber: MAN NUTZFAHRZEUGE AG, 80995 München (DE)
(72) Erfinder: Möller, Heribert, Dipl.-Ing., 91623 Sachsen (DE); Wintr, Josef, 91126 Rednitzhembach (DE)

(56) Entgegenhaltungen:
- DE-A- 19 936 825
- FR-A- 1 002 337
- GB-A- 727 628

## Beschreibung

Die Erfindung bezieht sich auf einen Nebenabtrieb für Brennkraftmaschinen gemäß dem Gattungsbegriff des Patentanspruches 1.

Brennkraftmaschinen von Nutzfahrzeugen weisen vielfach einen Nebenabtrieb auf, der dem Antrieb von Geräten dient, beispielsweise von Betonmischern. Zu diesem Zweck ist es bekannt, daß man von einer Kurbelwelle der Brennkraftmaschine ausgehend über Zwischenräder eine Welle des Nebenabtriebes antreibt. Der Nebenabtrieb, der im wesentlichen aus einer Welle mit Zahnrad, den Radial- und Axiallagern und dem Abtriebsflansch gebildet wird, ist in einem separaten Gehäuse zusammengefaßt, welches an das Kurbelgehäuse der Brennkraftmaschine angeflanscht wird. Das Zahnrad des Nebenabtriebes ist in diesem Fall fliegend gelagert. Eine derartige Bauweise beansprucht neben dem Kurbelgehäuse zusätzlichen Bauraum der in Nutzfahrzeugen ohnehin sehr knapp bemessen ist. Das Gehäuse des Nebenabtriebs führt auch zu zusätzlichen Kosten. Die durch die Bauweise bedingte fliegende Lagerung des Zahnrades verursacht durch das unvermeidbare Lagerspiel am freien Ende der Welle schlagende Bewegungen und somit über das Zahnrad unangenehme Getriebegeräusche. Ein Beispiel für einen Nebenabtrieb in einem separaten Gehäuse zeigt GB 727 628 A.

Der Erfindung liegt die Aufgabe zugrunde, den Nebenabtrieb so zu gestalten, daß neben dem Kurbelgehäuse kein zusätzlicher Bauraum benötigt wird und daß die Getriebegeräusche nachhaltig unterdrückt werden.

Gelöst wird diese Aufgabe durch die kennzeichnenden Merkmale des Patentanspruches 1.

Die vollkommene Integration des Nebenabtriebs in das Kurbelgehäuse erfordert keinen zusätzlichen Bauraum. Durch die unmittelbar neben dem Zahnrad angeordneten Radiallager wird die schlagende Bewegung der Welle, wie sie bei fliegender Lagerung auftritt, unterdrückt und die Getriebegeräusche nachhaltig gemindert.

Eine vorteilhafte Gestaltung der Welle und der Lagerung ist Anspruch 2 zu entnehmen.

Durch die abgestufte Welle und die Ausbildung der Lagerung kann der gesamte Nebenabtrieb sehr gut von außen im Kurbelgehäuse montiert werden.

Weitere vorteilhafte Ausgestaltungen der Axiallager und der Schmierung der Lager sind den Ansprüchen 3, bis 5 zu entnehmen.

Ein Ausführungsbeispiel des erfindungsgemäßen Nebenabtriebs, sowie des Nebenabtriebs wie er dem Stand der Technik entspricht, sind an Hand von Zeichnungen dargestellt. Es zeigt:
- Fig. 1: einen Längsschnitt durch den vollkommen ins Kurbelgehäuse der Brennkraftmaschine integrierten Nebenabtrieb
- Fig. 2: einen Längsschnitt durch den Nebenabtrieb mit Axialführung an einem Wellenabsatz
- Fig. 3: einen Längsschnitt durch einen Nebenabtrieb gemäß dem Stand der Technik

Die erfindungsgemäße Integration eines Nebenabtriebes in ein Kurbelgehäuse 1 einer Brennkraftmaschine zeigt Fig. 1 in einem Längsschnitt. Der Nebenabtrieb, wie er beispielsweise in Nutzfahrzeugen zum Antrieb von Betonmischern zur Anwendung kommt, besteht im wesentlichen aus einem Zahnrad 2, einer Welle 3 und einem Abtriebsflansch 4. Das Zahnrad 2 wird unmittelbar zwischen einem ersten und zweiten Radiallager 5, 6 im Kurbelgehäuse 1 gelagert und ist drehfest mit einem Wellenbund 7 der Welle 3 verbunden.

Die drehfeste Verbindung von Welle 3 und Zahnrad 2 kann durch eine Wellenfeder 2a realisiert werden.

Im Gegensatz zu einer fliegenden Lagerung, wie er dem Stand der Technik entspricht ( Fig. 3 ), wird eine sehr präzise Führung des Zahnrades 2 erreicht und damit hohe Laufruhe.

Die axiale Führung von Zahnrad 2 und Welle 3 wird einerseits durch ein erstes Axiallager 9 mit einer Gegenlauffläche 10 an der Stirnseite einer Nabe des Zahnrades 2 erzielt. Andererseits übernimmt ein Wellenabsatz 12 auf der Welle 3 die Funktion eines zweiten Axiallagers 13. Der Wellenabsatz 12 wirkt mit einer Lauffläche 13a zusammen die einem Gehäuseflansch 14 zugeordnet ist. Der Gehäuseflansch 14 wird mittels Schrauben 15 am Kurbelgehäuse 1 befestigt.

Zur Schmierung der Lagerung und des Zahnrades 2 dienen Bohrungen 16, 17, 18 welche an eine Druckumlaufschmierung der Brennkraftmaschine angeschlossen sind.

Der Anschluß an die Druckumlaufschmierung kann über die zentrale Bohrung 16 erfolgen.

Bei der Montage des Nebenabtriebs wird zunächst das Zahnrad 2 in eine Ausnehmung 19 im Kurbelgehäuse 1 eingeschoben. Anschließend erfolgt der Einbau der Welle 3. Die Welle ist zum Zwecke des Einbaues mit abgestuften Durchmessern versehen.

Der dem Radiallager 5 zugeordnete erste Wellenbund 20 hat den kleinsten Durchmesser. Der zur Aufnahme des Zahnrades vorgesehene Wellenbund 7 ist im Durchmesser etwas größer gehalten als der Durchmesser des ersten Wellenbundes 20. Den größten Durchmesser weist der zweite Wellenbund 21 auf, der dem Radiallager 6 zugeordnet ist.

Nach dem Einbau von Zahnrad 2 und Welle 3 wird der Gehäuseflansch 14 mit den Schrauben 15 am Kurbelgehäuse 1 befestigt. Die Lauffläche 13a soll nach dem Befestigen des Gehäuseflansches 14 ein geringes axiales Spiel zum Wellenabsatz 12 aufweisen.

Zum Schluß wird der Abtriebsflansch 4 mittels einer Zentralschraube 22 auf der Welle 3 befestigt. Die Drehmomentübertragung von der Welle 3 auf den Abtriebsflansch wird durch eine Keilwellenverbindung 23 bewerkstelligt.

Figur 2 zeigt eine alternative Lösung der axialen Lagerung der Welle 3. Der Wellenabsatz 12 erfüllt die Funktion des ersten und zweiten Axiallagers 9, 13. Der Wellenabsatz 12 wird dabei zwischen zwei Laufflächen 13a und 13b geführt, wobei die Lauffläche 13a dem Kurbelgehäuse 1 und die Lauffläche 13b dem Gehäuseflansch 14 zugeordnet ist. Das Zahnrad 2 kann dabei im Nabenbereich gegenüber dem Kurbelgehäuse 1 und dem zweiten Wellenabsatz 21 ein Spiel aufweisen

Fig. 3 zeigt einen Nebenabtrieb der in einem separaten Gehäuse fliegend gelagert ist. Das Gehäuse wird an die kupplungsseitige Stirnfläche des Kurbeigehäuses angeflanscht. Durch die fliegende Lagerung wird nur eine unvollkommende Zentrierung des Zahnrades erreicht. Die Folge sind störende Getriebegeräusche. Zudem erfordert ein derartiger Nebenabtrieb zusätzlichen Bauraum der gerade beim Einbau in Nutzfahrzeuge nur in beschränktem Umfang vorhanden ist. Da ein Anschluß an die Druckumlaufschmierung nicht möglich ist werden Wälzlager erforderlich, die teuerer und voluminöser ausfallen als Gleitlager.

## Patentansprüche

1. Nebenabtrieb einer Brennkraftmaschine, bestehend aus einer Welle, welche mittels Radial- und Axiallagern in einem Gehäuse geführt ist und die Welle drehfest mit einem Zahnrad verbunden ist, wobei dieses Zahnrad von einer Kurbelwelle der Brennkraftmaschine ausgehend über Zwischenräder antreibbar ist und die Welle an ihrem freien Ende zum Antrieb von Arbeitsmaschinen, z.B. Betonmischer, einen mit der Welle drehfest verbundenen Abtriebsflansch aufweist, **dadurch gekennzeichnet, daß** die Welle (3) mit den Radial- und Axiallagem (5, 6, 10, 13) und dem Zahnrad (2) ins Kurbelgehäuse (1) der Brennkraftmaschine integriert sind und daß das Zahnrad (2) unmittelbar zwischen den Radiallagem (5, 6) liegend angeordnet ist.

2. Nebenabtrieb nach Anspruch 1, **dadurch gekennzeichnet, daß** die Welle (3) zum Einbau ins Kurbelgehäuse (1) abgestufte Durchmesser aufweist, derart, daß ein erster Wellenbund (20) welcher dem ersten Radiallager (5) zugeordnet ist den kleinsten Durchmesser aufweist, daß der für die Aufnahme des Zahnrades (2) vorgesehene Wellenbund (7) im Durchmesser etwas größer ausgeführt ist als der erste Wellenbund (20) und daß der dem zweiten Radiallager (6) zugeordnete zweite Wellenbund (21) den größten Durchmesser aufweist.

3. Nebenabtrieb nach den Ansprüchen 1 und 2, **dadurch gekennzeichnet, daß** das erste Axiallager (9) dem Kurbelgehäuse (1) zugeordnet ist und die Gegenlauffläche (10) der Stirnfläche der Nabe des Zahnrades (2) entspricht und daß das zweite Axiallager (13) aus einem Wellenabsatz (12) gebildet wird, welcher mit einer Lauffläche (13a) zusammenwirkt die einem Gehäuseflansch (14) zugeordnet ist.

4. Nebenabtrieb nach den Ansprüchen 1 und 2, **dadurch gekennzeichnet, daß** erstes und zweites Axiallager ( 9, 13) dem Wellenabsatz 12 zugeordnet sind, wobei eine Lauffläche (13b) dem Gehäuseflansch (14) und eine Lauffläche (13a) dem Kurbelgehäuse (1) zugeordnet ist und daß das Zahnrad (2) in seinem Nabenbereich mit Spiel gegenüber dem Kurbelgehäuse (1) und dem zweiten Wellenbund (21) ausgeführt sein kann.

5. Nebenabtrieb nach einem der Ansprüche 1 bis 3, **dadurch gekennzeichnet, daß** die Schmierung der Radial- und Axiallager (5, 6, 9, 13) und des Zahnrades (2) mittels Bohrungen (16, 17, 18) erfolgt die in der Welle (3) angeordnet sind, wobei die zentrale Bohrung (16) an eine Druckumlaufschmierung der Brennkraftmaschine angeschlossen ist.

## Claims

1. An auxiliary drive for an internal-combustion engine, comprising a shaft which is guided in a housing by means of radial and axial bearings and which is connected to a gearwheel in a rotationally fixed manner, wherein this gearwheel is drivable from a crankshaft of the internal-combustion engine via idler gears, and the shaft has, at its free end, an output flange which is connected to the shaft in a rotationally fixed manner and serves to drive working machines, e.g. concrete mixers, **characterised in that** the shaft (3), together with the radial and axial bearings (5, 6, 10, 13) and the gearwheel (2), is integrated into the crankcase (1) of the internal-combustion engine, and **in that** the gearwheel (2) is arranged so as to lie directly between the radial bearings (5, 6).

2. An auxiliary drive according to claim 1, **characterised in that**, for mounting in the crankcase (1), the shaft (3) has stepped diameters such that a first shaft collar (20), which is associated with the first radial bearing (5), has the smallest diameter, the shaft collar (7) provided for receiving the gearwheel (2) has a slightly larger diameter than the first shaft collar (20), and the second shaft collar (21), associated with the second radial bearing (6), has the largest diameter.

3. An auxiliary drive according to claims 1 and 2, **characterised in that** the first axial bearing (9) is associated with the crankcase (1), and the mating running surface (10) corresponds to the end surface of the hub of the gearwheel (2), and **in that** the second axial bearing (13) is formed from a shaft shoulder (12) which cooperates with a running surface (13a) associated with a housing flange (14).

4. An auxiliary drive according to claims 1 and 2, **characterised in that** the first and second axial bearings (9, 13) are associated with the shaft shoulder (12), wherein a running surface (13b) is associated with the housing flange (14) and a running surface (13a) is associated with the crankcase (1), and **in that** the hub region of the gearwheel (2) can be constructed with clearance in relation to the crankcase (1) and the second shaft collar (21).

5. An auxiliary drive according to any one of claims 1 to 3, **characterised in that** the radial and axial bearings (5, 6, 9, 13) and the gearwheel (2) are lubricated by means of bores (16, 17, 18) arranged in the shaft (3), the central bore (16) being connected to a forced-feed circulation lubrication system of the internal-combustion engine.

## Revendications

1. Arbre de sortie auxiliaire d'un moteur à combustion interne constitué d'un arbre passant dans un carter au moyen de paliers radiaux et axiaux et solidaire en rotation avec une roue dentée, cette roue dentée pouvant être entraînée par des pignons intermédiaires à partir d'un vilebrequin du moteur à combustion et l'arbre présentant sur son extrémité libre un flasque de sortie solidaire en rotation avec l'arbre, pour entraîner des engins de travaux publics, par exemple une bétonnière,
**caractérisé en ce que**
l'arbre (3), avec les paliers radiaux et axiaux (5, 6, 10, 13) et la roue dentée (2) sont intégrés au carter de vilebrequin (1) du moteur à combustion interne, et la roue dentée (2) est disposée directement entre les paliers radiaux (5, 6).

2. Arbre de sortie auxiliaire selon la revendication 1,
**caractérisé en ce que**
l'arbre (3) présente, pour être monté dans le carter de vilebrequin (1), un diamètre étagé de sorte qu'un premier collet d'arbre (20), qui est associé au premier palier radial (5), présente le plus petit diamètre, et que le collet d'arbre (7) prévu pour recevoir la roue dentée (2) a un diamètre un peu plus grand que le premier collet d'arbre (20), alors que le deuxième collet d'arbre (21), associé au deuxième palier radial (6), présente le plus grand diamètre.

3. Arbre de sortie auxiliaire selon les revendications 1 et 2,
**caractérisé en ce que**
le premier palier axial (9) est associé au carter de vilebrequin (1) et la contre-portée (10) correspond à la surface frontale du moyeu de la roue dentée (2), et le deuxième palier axial (13) est constitué d'un épaulement d'arbre (12) qui interagit avec une portée (13a) associée à un flasque de carter (14).

4. Arbre de sortie auxiliaire selon les revendications 1 et 2,
**caractérisé en ce que**
les premier et deuxième paliers axiaux (9, 13) sont associés à l'épaulement d'arbre (12), une portée (13b) étant associée au flasque de carter (14) et une portée (13a) étant associée au carter de vilebrequin (1), et la roue dentée (2) peut être réalisée, dans sa zone de moyeu, avec un jeu par rapport au carter de vilebrequin (1) et au deuxième collet d'arbre (21).

5. Arbre de sortie auxiliaire selon l'une quelconque des revendications 1 à 3,
**caractérisé en ce que**
la lubrification des paliers radiaux et axiaux (5, 6, 9, 13) et de la roue dentée (2) est effectuée au moyen d'alésages (16, 17, 18) disposés dans l'arbre (3), l'alésage central (16) étant raccordé à un système de lubrification par circulation forcée du moteur à combustion interne.
